# EUROPÄISCHE PATENTSCHRIFT

(11) **EP 0 137 259 B1**
(45) Veröffentlichungstag und Bekanntmachung des Hinweises auf die Patenterteilung: **25.11.1987**
(21) Anmeldenummer: 84110079.5
(22) Anmeldetag: 23.08.1984
(51) Int. Cl.: E04H 15/60, E04H 15/40, E04H 15/42

(54) **Gestänge für ein Zelt**
Tent pole
Tige pour tente

(30) Priorität: 26.08.1983 DE 3330860
(43) Veröffentlichungstag der Anmeldung: 17.04.1985
(73) Patentinhaber: KNUT JAEGER MARKETING & PRODUCTION BIG PACK GMBH, D-73266 Bissingen (DE)
(72) Erfinder: Jaeger, Knut, D-7312 Kirchheim/Teck (DE)
(74) Vertreter: Körber, Wolfhart, Dr.rer.nat.

## Beschreibung

Die Erfindung bezieht sich auf ein Gestänge nach dem Oberbegriff des Anspruches 1.

Um das Zusammenfinden und Zusammenstecken von Zeltstangen aus ihren einzelnen Hohlstäben zu erleichtern, ist es aus der US-A-32 23 098 bekannt, die Hohlstäbe der Zeltstange durch ein die Hohlstäbe durchziehendes Zugglied zu verbinden, wobei das Zugglied, welches unter leichter Vorspannung stehen kann, an oder in den jeweiligen End-Hohlstäben der Zeltstange befestigt ist. Durch Aufheben eines der so verbundenen Hohlstäbe der Zeltstange werden die anderen Hohlstäbe über das Zugglied mitgenommen und finden in ihrer Steckzuordnung zueinander, so daß die Zeltstange durch endgültiges Ineinanderstecken der Hohlstäbe hergestellt wird.

Der Erfindung liegt die Aufgabe zugrunde, ein Gestänge der eingangs bezeichneten Art zu schaffen, das zu einer dichten Packlage zusammenlegbar ist.

Diese Aufgabe wird durch die kennzeichnenden Merkmale des Anspruches 1 gelöst.

Die erfindungsgemäße seitliche Schlitzung der Aufnahmen am Verbindungsstück ermöglicht den seitlichen Austritt des Zuggliedes aus den Aufnahmen, wodurch die Hohlstäbe bzw. Zeltstangenteile in eine Position dicht nebeneinander zusammengelegt und somit in eine dichte Packlage gepackt werden können.

Vorteilhafte Weiterbildungen der Erfindung sind in den Unteransprüchen beschrieben.

Beispielsweise Ausführungsformen werden im folgenden anhand der Zeichnungen näher beschrieben. Es zeigen
Fig. 1 schematisch in perspektivischer Ansicht ein Zeltgestänge für ein Kuppelzelt;
Fig. 2 schematisch in perspektivischer Ansicht ein Zeltgestänge für ein Giebelzelt;
Fig. 3 in Ansicht und im Schnitt eine erste Ausführungsform eines scheibenförmigen Verbindungsstückes;
Fig. 4 eine Schnittansicht entlang der Linie IV-IV in Fig. 3;
Fig. 5 einen Schnitt entlang der Linie V-V in Fig. 3;
Fig. 6 in Ansicht eine weitere Ausführungsform eines Verbindungsstückes;
Fig. 7 eine Schnittansicht entlang der Linie VII-VII in Fig. 8;
Fig. 8 eine der Fig. 7 entsprechende Darstellung mit eingesteckten Zeltstangen;
Fig. 9 schematisch im Schnitt eine weitere Ausbildung eines Verbindungsstückes; und
Fig.10 im Schnitt eine weitere Ausbildung eines Verbindungsstückes.

In Fig. 1 ist schematisch das Zeltgestänge für ein nicht dargestelltes Kuppelzelt und in Fig. 2 das Gestänge für ein nicht dargestelltes Giebelzelt. Die Gestänge umfassen jeweils mehrere sich je nach Zeltart in gewünschter Form und Richtung räumlich erstreckende Zeltstangen 1, welche durch ein Verbindungsstück 2 bzw. 3 miteinander verbunden und in ihrer räumlichen Anordnung gehalten werden. Ein Verbindungsstück 2 wird in den folgenden Figuren im Detail näher beschrieben. Das Verbindungsstück 3 nach Fig. 2 ist als Giebelstange ausgebildet, welche an ihren Enden Aufnahmen für die Zeltstangen 1 aufweist. Es ist denkbar, daß auch bei dieser Ausführungsform das Verbindungsstück 3 durch den Verbindungsstücken 2 nach Fig. 1 entsprechende Verbindungsstücke gebildet wird, welche durch eine horizontale ein- oder mehrstückige Zeltstange 1 miteinander verbunden sind. Jede Zeltstange 1 besteht aus einer Anzahl von zusammensteckbaren Hohlstäben 4, die auf einem sich durch die Zeltstäbe 1 erstreckenden Zugglied 5 aufgereiht sind, wobei das Zugglied 5 einerseits jeweils an dem unteren Endhohlstab 4 jeder Zeltstange 1 befestigt ist und andererseits an dem Verbindungsstück 2 bzw 3 festgelegt ist, wie sich aus den folgenden Figuren ergibt.

In den Fig. 3 bis 5 ist ein Verbindungsstück beispielsweise entsprechend Verbindungsstück 2 in Fig. 1 näher dargestellt. Das Verbindungsstück besteht aus einem flachen runden Scheibenkörper 6, an dessen Außenumfang sternförmig vier Aufnahmen 7 für das Einstecken von Hohlstäben 5 jeweils einer Zeltstange 1 angeordnet sind. Die Aufnahmen 7 bestehen aus Sackbohrungen 8, welche bei der gezeigten Ausführungsform in Form von sich kreuzenden Kanälen 9 ineinander übergehen. Im Kreuzungspunkt der Kanäle 9 ist eine Klemmschraube 10 angeordnet. Mit Hilfe dieser Klemmvorrichtung werden entweder die Enden von sich durch jede Zeltstange 1 und die Sackbohrung 8 erstreckenden Zuggliedern 5 in dem Verbindungsstück befestigt oder, wie gezeigt, zwei durch die Kanäle 9 durchlaufende und sich kreuzende Zugglieder 5 gleichzeitig befestigt, wobei jedes der Zugglieder 5 zwei gegenüberliegenden Zeltstangen 1 zugeordnet ist. Die Sackbohrungen 8 bzw, Kanäle 9 weisen einen seitlich offenen Schlitz 11 auf, der mindestens so breit ist, daß das Zugglied 5 seitlich aus der Sackbohrung 8 austreten kann und die Zeltstangen 1 bzw. Hohlstäbe 4 in die in Fig. 4 ersichtliche dichte Packungslage neben dem Verbindungsstück gelangen können. Die Enden der Hohlstäbe 4 bzw. die Mündungen der Sackbohrungen 8 können abgerundet sein um das Einführen der Hohlstäbe 4 in die Sackbohrungen 8 unter dem Zug der Zugglieder 5 zu erleichtern.

Bei der Ausführungsform nach Fig. 6 bis 8 ist das Verbindungsstück ebenfalls als flacher runder, aber kegelförmig gewölbter Körper 12 ausgebildet. Bereits in Verbindung mit den Fig. 1 bis 5 beschriebene Teile sind mit gleichen Bezugszeichen versehen und werden nicht nochmals erläutert. Bei dieser Ausführungsform sind die Bodenbereiche der Sackbohrungen 8 durch Öffnungen 13 mit der seitlichen Oberfläche des Verbindungsstückes 12 verbunden, so daß die Zugglieder 5 seitlich aus dem Verbindungsstück herausführbar sind. Entweder jedes einzelne der vier Zugglieder 5 kann außerhalb einer Öffnung 13 durch einen Knoten festgelegt sein oder bei zwei Zeltstangen 1 zugeordneten, durchgeführten Zuggliedern kann jedes Zugglied durch eine Öffnung 13 austreten und die zugeordnete andere Öffnung 13 eintreten. Die Zugglieder 5 können frei durchlaufen oder zwischen benachbarten Öffnungen 13 durch einen Knoten festgelegt sein. Anstelle des Knotens zwischen den Öffnungen 13 kann auch eine Klemmplatte 14 gemäß Fig. 9 angeordnet sein, in welcher die Zugglieder 5 festgeklemmt oder festgeknotet sind.

Das Verbindungsstück nach Fig. 9 besteht aus einem Körper 15 der beispielsweise der Endbereich des in Fig. 2 dargestellten Verbindungsstückes 3 sein könnte. Die als Aufnahme für die Zeltstäbe 1 dienenden Sackbohrungen 8 sind durch Bohrungen 16, durch welche sich die Zugglieder 5 erstrecken können mit der Außenseite des Körpers 15 verbunden, wobei die Bohrungen 16 in einer gemeinsamen vertieften Mündung 17 ausmünden. Die Vertiefung 17 kann auch so groß ausgebildet sein, daß das Klemmstück 14 darin versenkbar ist. In Fig. 9 ist ein durchgehendes Zugglied 5 am Klemmstück 14 festgelegt sowie ein einfaches Zugglied 5 mit seinem Ende am Klemmstück befestigt.

Bei der in Fig. 10 gezeigten Ausführung des Verbindungsstückes besteht dieses aus einem sternförmigen Körper 18, welcher als Aufnahmen für die Hohlstäbe 4 bzw. Zeltstangen 1 in die Enden der Hohlstäbe passende Aufnahmedorne 19 aufweist. Diese Dorne weisen durchgehende und miteinander fluchtende Mittelbohrungen 20 auf durch welche die Zugglieder 5 geführt sind. Diese Zugglieder können als Einzelzugglieder in dem Körper 18 festgelegt sein oder durchlaufende Zugglieder sein, welche auf eine bei den vorher beschriebenen Ausführungsformen angegebene geeignete Weise in dem Körper 18 festgelegt sind. Die Mittelbohrungen 20 können auch wie bei der Ausführungsform nach Fig. 3 bis 5 entsprechend dem dort gezeigten Schlitz 11 seitlich geschlitzt sein oder zu seitlich offenen Nuten entartet sein, so daß die Zugglieder 5 in den Nuten versenkt liegen und die Zuordnung zu den Aufnahmedornen 19 schaffen können, andererseits aber aus den Nuten in die in Fig. 4 ersichtliche Lage austreten können.

## Patentansprüche

1.Gestänge für ein Zelt, bestehend aus zwei oder mehreren aus einzelnen Hohlstäben zusammengesteckten Zeltstangen (1), welche durch Anstecken in nach Zahl und Richtung den anzubringenden zugeordneten Zeltstangen (1) entsprechenden Aufnahmen (7) an einem zentralen Verbindungsstück (2; 3) zu dem Gestänge verbindbar sind, wobei die zu einer Zeltstange (1) zusammensteckbaren Hohlstäbe (4) auf einem die Hohlstäbe (4) durchziehenden Zugglied (5) aufgereiht sind, das Zugglied (5) einerseits in dem vom Verbindungsstück (2; 3) abgewandten End-Hohtstab (4) befestigt sowie andererseits bis zur zugeordneten Aufnahme (7) der betreffenden Zeltstange (1) am Verbindungsstück (2; 3) verläuft und dort festgelegt ist, dadurch gekennzeichnet, daß die Aufnahmen (7) in ihrer Längsrichtung einen seitlich offenen Schlitz (11) aufweisen, der zumindest so breit ist, daß das Zugglied (5) seitlich hindurchtreten kann.

2. Gestänge nach Anspruch 1, dadurch gekennzeichnet, daß jede Zeltstange (1) ein eigenes Zugglied (5) enthält, welches im Bereich der dieser Zeltstange (1) zugeordneten Aufnahme (7) am Verbindungsstück (2; 3) befestigt ist.

3. Gestänge nach Anspruch 1, dadurch gekennzeichnet, daß zwei Zeltstangen (1) ein gemeinsames Zugglied (5) aufweisen, welches von dem End-Hohlstab (4) der einen Zeltstange (1) durch das Verbindungsstück (2; 3) bis zu dem End-Hohlstab (4) der anderen Zeltstange (1) verläuft, wobei das Zugglied (5) in den beiden, den genannten Zeltstangen zugeordneten Aufnahmen (7) am Verbindungsstück einbzw. ausmündet.

4. Gestänge nach einem der Ansprüche 1 bis 3, dadurch gekennzeichnet, daß das in der zugeordneten Zeltstange (1) befindliche Zugglied (5) am Boden einer die Aufnahme (7) bildenden Sackbohrung (8) befestigt ist.

5. Gestänge nach Anspruch 4, dadurch gekennzeichnet, daß zwei oder mehrere der Sackbohrungen (8) des Verbindungsstückes durch Bohrungen (16; 20) im Grund der Sackbohrungen (8) miteinander verbunden sind, durch welche sich das oder die jeweils zwei Zeltstangen (1) zugeordneten Zugglied(er) erstrecken.

6. Gestänge nach Anspruch 4, dadurch gekennzeichnet, daß im Grundbereich jeder Sackbohrung (8) eine seitliche an einer Oberfläche des Verbindungsstückes ausmündende Öffnung (13) angeordnet ist, durch welche das Zugglied (5) nach außen führbar und befestigbar ist.

7. Gestänge nach Anspruch 6, dadurch gekennzeichnet, daß ein zwei Zeltstangen (1) zugeordnetes Zugglied (5) aus der Öffnung (13) der einen Sackbohrung (8) austritt und in die Öffnung (13) der anderen Sackbohrung (8) eintritt.

8. Gestänge nach Anspruch 6 oder 7, dadurch gekennzeichnet, daß das Befestigen der Zugglieder (5) durch Verknotung oder ein Klemmglied (14) außerhalb der Öffnung (13) erfolgt.

9. Gestänge nach einem der Ansprüche 1 bis 5, dadurch gekennzeichnet, daß das Befestigen des oder der Zugglieder (5) am Verbindungsstück (2; 3) durch einzelne Klemmschrauben in den Sackbohrungen (8) oder eine einzige zentrale Klemmschraube (10) im Kreuzungsbereich von den miteinander verbundenen Bohrungen (16; 20) oder von die Aufnahmen (7) bildenden Kanälen (9) erfolgt.

10. Gestänge nach Anspruch 1, dadurch gekennzeichnet, daß das oder die Zugglieder (5) als gummielastische Schnur ausgebildet sind.

11. Gestänge nach Anspruch 1, dadurch gekennzeichnet, daß das oder die Zugglieder (5) als zugelastischer Spiraldraht ausgebildet sind.

12. Gestänge nach Anspruch 1, dadurch gekennzeichnet, daß das Verbindungsstück (2) als flacher runder oder vieleckiger Scheibenkörper (6; 12) ausgebildet ist, an dem sternförmig und jeweils einander diametral gegenüberliegend die Aufnahmen (7) für die Zeltstangen (1) angeordnet sind.

13. Gestänge nach Anspruch 1, dadurch gekennzeichnet, daß das Verbindungsstück als runder oder vieleckiger Körper (6; 12; 15; 18) ausgebildet ist, in welchem die Aufnahmen für die Zeltstangen derart angeordnet sind, daß sich die gedachten Mittellängsachsen der an die Aufnahmen (7) gesteckten Zeltstangen (1) etwa in einem Punkt schneiden.

14. Gestänge nach Anspruch 1, dadurch gekennzeichnet, daß das Verbindungsstück (3) als einer Firststange des Gestänges entsprechender Stab ausgebildet ist, an dessen Enden eine oder mehrere Aufnahmen (7) für Zeltstangen (1) angeordnet sind.

## Claims

1. Frame for a tent, consisting of two or more tent poles (1) put together from individual hollow rods and connectable by fitting in mountings (7) on a central connection piece (2; 3) to form the frame, said mountings corresponding in number and direction to the associated tent poles (1) to be mounted, with the hollow rods (4), joined together to form a tent pole (1), being threaded on a tensile member (5) threading through the hollow rods (4), with the tensile member (5) on the one hand being fastened in the end hollow rod (4) remote from the connection piece (2; 3) and on the other hand extending to the associated mounting (7) for the respective tent pole (1) on the connection piece (2; 3) and being held there, characterized in that the mountings (7) have in their longitudinal direction a laterally open slot (11) which is at least so wide that the tensile member (5) is able to pass therethrough laterally.

2. Frame according to claim 1, characterized in that each tent pole (1) contains its own tensile member (5) which is held on the connection piece (2; 3) in the region of the mounting (7) associated with this tent pole (1).

3. Frame according to claim 1, characterized in that two tent poles (1) have a common tensile member (5) which extends from the end hollow rod (4) of one of the tent poles (1) through the connection piece (2; 3) to the end.hollow rod (4) of the other tent pole (1), with the tensile member (5) running into and out of the two mountings (7) on the connection piece associated with said tent poles.

4. Frame according to one of claims 1 to 3, characterized in that the tensile member (5) located in the associated tent pol (1) is attached to the base of an open-sided bore (8) forming the mounting (7).

5. Frame according to claim 4, characterized in that two or more of the open-sided bores (8) of the connection piece are joined together on the base of the open-sided bores (8) by bores (16; 20) through which the tensile member(s) associated with each two tent poles (1) extend.

6. Frame according to claim 4, characterized in that in the base region of each open-sided bore (8) an opening (13) leading sideways to an upper face of the connection piece is arranged, through which the tensile member (5) can be drawn out and fastened.

7. Frame according to claim 6, characterized in that a tensile member (5) associated with two tent poles (1) leaves the opening (13) of one of the open-sided bores (8) and enters the opening (13) of the other open-sided bore (8).

8. Frame according to claims 6 or 7, characterized in that the tensile members (5) are fastened by knots or a clamp member (14) outside the opening (13).

9. Frame according to one of claims 1 to 5, characterized in that the or each tensile member (5) is fixed to the connection piece (2; 3) by individual locking screws in the opensided bores (8) or a single, central locking screw (10) in the region of intersection of the bores (16; 20) joined together or the channels (9) forming the mountings (7).

10. Frame according to claim 1, characterized in that the tensile member(s) (5) are rubber-elastic cords.

11. Frame according to claim 1, characterized in that the tensile member(s) (5) are elastically extensible spiral wires.

12. Frame according to claim 1, characterized in that the connection piece (2) is formed as a flat, round or polygonal plate body (6; 12) on which the mountings (7) for the tent poles (1) are arranged radially and in diametrically opposed pairs.

13. Frame according to claim 1, characterized in that the connection piece is formed as a round or polygonal body (6; 12; 15; 18) in which the mountings for the tent poles are arranged such that the imaginary central longitudinal axes of the tent poles (1) fitted in the mountings (7) intersect substantially at one point.

14. Frame according to claim 1, characterized in that the connection piece (3) is formed as a rod corresponding to a ridge pole of the frame and having one or more mountings (7) for tent poles (1) arranged at its ends.

## Revendications

1. Armature de tente, se composant de deux ou plusieurs tiges d'armature de tente (1) constituées par des tubes individuels enfilés les une dans des autres, qui peuvent être réunis pour former une armature en étant enfichés sur une pièce de liaison centrale (2, 3) dans des logements (7) dont le nombre et l'orientation sont adaptées aux tiges d'armature de tente (1) correspondantes à mettre en place, les tubes (4) à enfiler ensemble pour constituer une tige d'armature de tente (1) étant alignées sur un organe de traction (5) qui passe a travers les tubes (4), l'organe de traction (5) étant d'une part fixé dans le tube (4) d'extrémité situé à l'opposé de la pièce de liaison (2,3) tandis que d'autre part il s'étend jusqu'au logement (7) correspondant à la tige d'armature de tente (1) concernée située dans la pièce de liaison (2, 3) et y est fixé, caractérisée par le fait que les logements (7) présentent, dans leur sens longitudinal, une fente (11) ouverte latéralement qui est au moins assez large pour que l'organe de traction (5) puisse y pénétrer.

2. Armature selon la revendication 1, caractérisée par le fait que chaque tige d'armature de tente contient un orange de traction (5) propre qui est fixé dans la zone du logement (7) attribué à cette tige d'armature de tente (1), situé sur la pièce de liaison (2,3).

3. Armature selon la revendication 1, caractérisée par le fait que deux tiges d'armature de tente (1) présentent un orange de traction (5) commun qui s'étend à travers la pièce de liaison (2,3) d'extrémité (4) d'une tige d'armature de tente (1), jusqu'au tube d'extrémité de l'autre tige d'armature de tente (1), l'organe de traction (5) entrant et sortant dans et hors des deux dits logements (7) attribués aux dites tiges d'armature de tente (1).

4. Armature selon une des revendications 1 a 3, caractérisée par le fait que l'organe de traction (5) qui se trouve dans la tige d'armature de tente (1) correspondante, est fixé au fond d'un trou borgne (8) qui forme le logement (7).

5. Armature selon la revendication 4, caractérisée par le fait que deux ou plusieurs trous borgnes (8) de la pièce de liaison sont reliés entre eux par des trous (16, 20) situés au fond des trous borgnes (8), à travers lesquels s'étendent le ou les organes de traction attribués dans chaque cas à deux tiges d'armature de tente (1).

6. Armature selon la revendication 4, caractérisée par le fait que dans la zone du fond de chaque trou borgne (8) est disposée une ouverture latérale (13) débouchant sur une surface extérieure de la pièce de liaison, grâce laquelle l'organe de liaison (5) peut être guidé vers l'extérieur et peut être fixé.

7. Armature selon la revendication 6, caractérisée par le fait qu'un organe de traction (5), attribué à deux tiges d'armature de tente (1), sort de l'ouverture (13) d'un trou borgne (8) et pénètre dans l'ouverture (13) de l'autre trou borgne (8).

8. Armature selon la revendication 6 ou 7, caractérisée par le fait que le fixation des organes de traction (5) est effectuée à l'aide d'un noeud ou à l'aide d'une pièce de serrage (14) à l'extérieur de l'ouverture (13).

9. Armature selon une des revendications 1 à 5, caractérisée par le fait que la fixation de l'organe de traction des organes de traction (5), sur la pièce de liaison (2, 3), s'effectue grâce à des vis de serrage individuelles dans les trous borgnes (8) ou à une seule vis de serrage centrale (10) dans la zone de croisement des trous (16, 20) reliés entre eux ou des canaux (9) formant les logements (7).

10. Armature selon la revendication 1, caractérisée par le fait que le ou les organes de traction (5) sont constitués par un cordon élastique.

11. Armature selon la revendication 1, caractérisée par le fait que le ou les organes de traction (5) sont constitués par un fil spiralé élastique à la traction.

12. Armature selon la revendication 1, caractérisée par le fait que la pièce de liaison (2) est constitué par un corps (6, 12) en forme de disque plat rond ou polygonal, sur lequel sont disposées en étoile, et dans chaque cas diamétralement opposés les une aux autres, les logements destinés aux tiges d'armature de tente (1 ).

13. Armature selon la revendication 1, ceractérisée par le fait que la pièce de liaison est constituée par un corps rond ou polygonal (6,12, 15, 18) dans lequel les logements destinés aux tiges d'armature de tente (1) sont disposés de telle sorte que les axes médians longitudinaux imaginaires des tiges d'armature de tente (1), enfichées dens les logements (7), se coupent approximativement en un point.

14. Armature selon la revendication 1, caractérisée par le fait que la pièce de liaison (3) est constituée par une barre correspondant à une barre de faîte de l'armature, aux extrémités de laquelle sont disposés un ou plusieurs logements (7) pour les tiges d'armatures de tente (1).
